# EUROPÄISCHE PATENTSCHRIFT

(11) **EP 4 122 858 B1**
(45) Veröffentlichungstag und Bekanntmachung des Hinweises auf die Patenterteilung: **31.12.2025**
(21) Anmeldenummer: 22184791.6
(22) Anmeldetag: 13.07.2022
(51) Int. Cl.: B65H 57/22, B65H 59/40, B65H 59/30

(54) **VERFAHREN ZUM BETREIBEN EINER ARBEITSSTELLE EINER SPULMASCHINE SOWIE SPULMASCHINE**
WINDING MACHINE AND METHOD FOR OPERATING A WORK SITE OF A WINDING MACHINE
PROCÉDÉ PERMETTANT DE FAIRE FONCTIONNER UN POSTE DE TRAVAIL D'UNE MACHINE À BOBINER, AINSI QUE MACHINE À BOBINER

(30) Priorität: 21.07.2021 DE 102021118843
(43) Veröffentlichungstag der Anmeldung: 25.01.2023
(73) Patentinhaber: Rieter AG, 8406 Winterthur (CH)
(72) Erfinder: Stephan, Adalbert, 92339 Beilngries/Paulushofen (DE); Fritz, Sebastian, 92345 Dietfurt (DE); Kuesters, Gerard, 52538 Selfkant (DE)
(74) Vertreter: Canzler & Bergmeier Patentanwälte Partnerschaft mbB

(56) Entgegenhaltungen:
- EP-A1- 0 478 023
- EP-A1- 3 753 886
- EP-A1- 3 950 551
- DE-A1- 102006 052 826
- JP-A- H0 578 016
- US-A- 5 161 749

## Beschreibung

Die vorliegende Erfindung betrifft ein Verfahren zum Betreiben einer Arbeitsstelle einer Spulmaschine, bei welchem ein Garn von einem eine Spinnhülse aufweisenden Kops mittels einer Spulvorrichtung auf eine Spulhülse umgespult wird, wobei ein sich während des Umspulvorgangs zwischen der Spinnhülse und der Spulhülse ausbildender Garnballon zumindest in einer Breitenrichtung mittels einer Ballonbegrenzungseinrichtung begrenzt wird. Die Ballonbegrenzungseinrichtung umfasst wenigstens einen Ballonbegrenzer mit einer Garnführungsfläche. **Die** Garnführungsfläche weist zumindest in einer Arbeitsstellung des Ballonbegrenzers oder zumindest während des Umspulens des ersten Teils des Garns einen bestimmten Abstand zu einer Rotationsachse der Spinnhülse **auf.**

Weiter betrifft die Erfindung ein Verfahren zum Betreiben einer Arbeitsstelle einer Spulmaschine, wobei die Ballonbegrenzungseinrichtung einen ersten Ballonbegrenzer mit einer ersten Garnführungsfläche umfasst, wobei die erste Garnführungsfläche des Ballonbegrenzers zumindest in einer Arbeitsstellung einen ersten Abstand zu einer Rotationsachse der Spinnhülse aufweist, wobei ein erster Teil des sich auf der Spinnhülse befindlichen Garns auf die Spulhülse umgespult wird, wobei der Garnballon mittels der ersten Garnführungsfläche begrenzt wird.

Schließlich betrifft die Erfindung eine Arbeitsstelle einer Spulmaschine zum Umspulen eines Garns von einem Kops auf eine Spulhülse mittels einer Spulvorrichtung mit einer Ballonbegrenzungseinrichtung zur Begrenzung eines sich während des Umspulvorgangs zwischen der Spinnhülse und der Spulhülse ausbildenden Garnballons zumindest in einer Breitenrichtung, wobei die Ballonbegrenzungseinrichtung einen ersten Ballonbegrenzer mit einer ersten Garnführungsfläche beinhaltet, welche zumindest in einer Arbeitsstellung des ersten Ballonbegrenzers einen ersten Abstand zu einer Rotationsachse der Spinnhülse aufweist, und mit einer Steuervorrichtung.

Spulmaschinen dienen dazu, Garn von bewickelten Spinnhülsen, die beispielsweise von einer Ringspinnmaschine stammen, auf eine Spulhülse umzuspulen, so dass größere Spulen (in der Regel so genannte Kreuzspulen) entstehen. Dies ist für den späteren Weiterverarbeitungsprozess des Garns notwendig, da die Spinnhülsen in der Regel relativ wenig Garn enthalten. Spulmaschinen weisen eine Vielzahl von Spulstellen auf, an denen Umspulvorgänge größtenteils unabhängig voneinander stattfinden. Während des Umspulvorgangs wird das Garn einzelner Spinnhülsen nacheinander von einem Spleißer zu einem einzelnen durchgängigen Garn zusammengefügt. Außerdem wird der Umspulvorgang an der Spulmaschine genutzt, um Garnfehler, die beim Spinnprozess an einer vorgelagerten Spinnmaschine entstanden sind, mittels eines Garnreinigers aus dem Garn zu entfernen.

Während des Umspulens von der Spinnhülse auf die Spulhülse entsteht zwischen der Abspulposition, an der sich die Spinnhülse während des Umspulvorgangs befindet und einem der Spinnhülse in Garnlaufrichtung nachgeordneten Garnführer ein Garnballon. Dieser Garnballon bildet sich aufgrund von Fliehkräften, die beim Abspulen des Garns von der Spinnhülse auf das Garn wirken. Je größer der Radius des Garnballons während des Umspulvorgangs ist, desto größer ist auch die Garnspannung im Bereich des Garnballons. Es gibt daher bereits zahlreiche Versuche, den Garnballon zu beeinflussen bzw. zu begrenzen, um die Garnspannung während des Umspulvorgangs möglichst gering zu halten und damit die Anzahl von Garnbrüchen bzw. die Gefahr einer Beeinträchtigung der Garnqualität zu minimieren.

Aus der DE 10 2006 052 826 A1 ist eine Spulmaschine mit mehreren Arbeitsstellen mit jeweils einer Ballonbegrenzungseinrichtung bekannt. Die Ballonbegrenzungseinrichtung ist in vertikaler Richtung verstellbar, sodass sie während des Spulprozesses dem Abspulfortschritt des Spinnkopses folgend nach unten verfahren werden kann. Die Ballonbegrenzungseinrichtung umfasst ein Rohr, das während des Spulprozesses entsprechend der Lage des Kopskegels in vertikaler Richtung kontinuierlich so nachgeführt wird, dass ein radialer Abstand des Rohres zu dem Kopskegel nahezu konstant bleibt. Weiterhin umfasst die Ballonbegrenzungseinrichtung ein zweites Rohr, das in vertikaler Richtung abhängig von den Signalen eines Fadenzugkraftsensors nachgeführt wird. Dabei soll sich während des gesamten Schulprozesses auch bei sehr hohen Spulgeschwindigkeiten zuverlässig ein sogenannter Einfach-Fadenballon einstellen. Die Vorrichtung ist konstruktiv vergleichsweise aufwendig. Zudem kann es abhängig vom Bewicklungszustand des Kopses noch immer zu vergleichsweise hohen Fadenspannungen kommen. Die JP H05 078016 A offenbart eine Reihe von übereinander angeordneten Ballonbegrenzern, die nacheinander von oben nach unten geschlossen werden. Das Schließen erfolgt wie im Stand der Technik üblich abhängig von der bereits abgespulten Garnmenge. Nach einer anderen Ausführung wird wie bei der DE 10 2006 052 826 A1 ein Ballonbegrenzer ständig mit abnehmender Bewicklung nach unten nachgeführt. Hierzu wird beispielsweise mittels eines optischen Sensors das obere Ende der Wicklung auf der Spulhülse erfasst.

Auch die US 5 161 749 A1 offenbart ein solches beständiges Nachführen eines Ballonbegrenzers mit abnehmender Restbewicklung. Auch hier erfolgt die Erkennung des Bewicklungszustands in üblicher Weise mittels eines optischen Sensors.

Die EP 3 950 551 A1 fällt unter Artikel 54(3) EPÜ und offenbart einen Ballonbegrenzer, der aus einer Ruhestellung in eine Arbeitsstellung überführbar ist. Während des Abspulens wird die Garnabzugskraft mittels eines Garnspannungssensors gemessen. Es wird zunächst ein erster Teil des Garns abgespult. Bei Überschreiten eines bestimmts Wertes der Garnabzugskraft wird der Ballonbegrenzer aus der Ruhestellung in die Arbeitsstellung überführt und sodann wird ein zweiter Teil des Garns abgespult.

Aufgabe der vorliegenden Erfindung ist es daher, ein Verfahren zum Betreiben einer Arbeitsstelle einer Spulmaschine vorzuschlagen, welches eine Aufspulung mit einer möglichst konstanten Spulgeschwindigkeit ermöglicht. Weiterhin soll eine Arbeitsstelle einer Spulmaschine vorgeschlagen werden.

Die Aufgabe wird gelöst durch ein Verfahren und eine Arbeitsstelle mit den Merkmalen der unabhängigen Patentansprüche.

Bei einem Verfahren zum Betreiben einer Arbeitsstelle einer Spulmaschine wird ein Garn von einem eine Spinnhülse aufweisenden Kops mittels einer Spulvorrichtung auf eine Spulhülse umgespult, wobei ein sich während des Umspulvorgangs zwischen der Spinnhülse und der Spulhülse ausbildender Garnballon zumindest in einer Breitenrichtung mittels einer Ballonbegrenzungseinrichtung begrenzt wird. Die Ballonbegrenzungseinrichtung umfasst wenigstens einen Ballonbegrenzer mit einer Garnführungsfläche, welcher aus einer Ruhestellung in eine Arbeitsstellung überführbar ist, wobei die Garnführungsfläche in der Arbeitsstellung des wenigstens einen Ballonbegrenzers einen bestimmten Abstand zu einer Rotationsachse der Spinnhülse aufweist. Dabei wird ein erster Teil des sich auf der Spinnhülse befindlichen Garns auf die Spulhülse umgespult, wobei eine die Garnabzugskraft des Garns repräsentierende Messgröße erfasst wird. Dabei ist vorgesehen, dass bei Detektion eines Anstiegs der Garnabzugskraft um einen vorbestimmten Wert der wenigstens eine Ballonbegrenzer der Ballonbegrenzungseinrichtung von der Ruhestellung in die Arbeitsstellung überführt wird, und dass sodann ein zweiter Teil des sich auf der Spinnhülse befindlichen Garns auf die Spulhülse umgespult wird, wobei der Garnballon mittels der Garnführungsfläche begrenzt wird.

Die Arbeitsstellung ist dabei eine Stellung des Ballonbegrenzers, die dieser während des Umspulens einnimmt und in welcher er den Garnballon begrenzt. Die Ruhestellung ist hingegen eine Stellung, in welcher der Ballonbegrenzer den Garnballon nicht begrenzt. Die Ruhestellung kann dabei zugleich eine Kopswechselposition sein, welche einen Austausch des leeren Spinnkopses gegen einen voll bewickelten Kops ermöglicht. Ebenso ist es jedoch auch möglich, dass der Ballonbegrenzer in eine von der Ruhestellung unterschiedliche Kopswechselposition überführbar ist.

Bei der Rotationsachse handelt es sich im Übrigen um die mittige Längsachse der normalerweise rotationssymmetrischen Spinnhülse. Eine Rotation der Spinnhülse während des Umspulvorgangs findet jedoch nicht statt.

Ebenso ist mit dem Abstand der Garnführungsfläche zu der Rotationsachse der jeweils minimale Abstand der Garnführungsfläche zu der Rotationsachse gemeint. Die Garnführungsfläche kann zylindrisch ausgebildet sein, sodass sie überall den gleichen Abstand zu der Rotationsachse aufweist. Sie kann jedoch auch mehreckig oder in sonstiger Weise unregelmäßig geformt sein. In diesem Fall bezieht sich der Begriff "Abstand" auf den jeweils geringsten Abstand der Garnführungsfläche zu der Rotationsachse.

Bei einem zweiten Verfahren zum Betreiben einer Arbeitsstelle einer Spulmaschine weist die Ballonbegrenzungseinrichtung einen ersten Ballonbegrenzer mit einer ersten Garnführungsfläche auf. Dabei wird ein erster Teil des sich auf der Spinnhülse befindlichen Garns auf die Spulhülse umgespult, wobei der Garnballon mittels der ersten Garnführungsfläche begrenzt wird und wobei eine die Garnabzugskraft des Garns repräsentierende Messgröße erfasst wird. Zumindest während des Umspulens des ersten Teils des Garns weist die erste Garnführungsfläche des Ballonbegrenzers einen ersten Abstand zu einer Rotationsachse der Spinnhülse auf. Dabei wird vorgeschlagen, dass bei Detektion eines Anstiegs der Garnabzugskraft um einen vorbestimmten Wert der erste Abstand der ersten Garnführungsfläche zu der Rotationsachse der Spinnhülse reduziert wird und dass sodann ein zweiter Teil des sich auf der Spinnhülse befindlichen Garns auf die Spulhülse umgespult wird, wobei der Garnballon mittels der ersten Garnführungsfläche mit reduziertem Abstand zu der Rotationsachse begrenzt wird.

Alternativ wird bei diesem zweiten Verfahren vorgeschlagen, dass bei Detektion eines Anstiegs der Garnabzugskraft um einen vorbestimmten Wert wenigstens ein zweiter Ballonbegrenzer der Ballonbegrenzungseinrichtung mit einer zweiten Garnführungsfläche von einer Ruhestellung, in welcher er den Garnballon nicht begrenzt, in eine Arbeitsstellung, in welcher er den Garnbal-Ion begrenzt, überführt wird, und dass sodann ein zweiter Teil des sich auf der Spinnhülse befindlichen Garns auf die Spulhülse umgespult wird, wobei der Garnballon mittels der zweiten Garnführungsfläche begrenzt wird.

Es wird bei direkter Messung der Garnabzugskraft ein Anstieg der Garnabzugskraft um einen vorbestimmten Wert dann detektiert, wenn die Garnabzugskraft um einen vorbestimmten absoluten oder prozentualen Wert gegenüber einem Ausgangswert ansteigt. Bei der erfindungsgemäßen indirekten Messung durch Auswertung einer Stellung eines Garnspanners kann ein Anstieg der Garnabzugskraft um einen vorbestimmten Wert auch dadurch detektiert werden, dass der Garnspanner einen vorbestimmten Weg zurücklegt oder eine vorbestimmte Position erreicht. Der vorbestimmte Wert kann beispielsweise durch einen Bediener aufgrund von Erfahrungswerten festgelegt und in einer Steuervorrichtung der Spulmaschine hinterlegt werden. Der vorbestimmte Wert kann jedoch auch durch Auswertung vorangegangener Abspulprozesse in einem Selbstlernprozess durch die Spulmaschine, insbesondere eine Steuervorrichtung der Spulmaschine, gewonnen werden und festgelegt werden. Dabei ist es auch möglich, dass die Spulmaschine den vorbestimmten Wert lediglich vorschlägt und er vom Bediener noch bestätigt werden muss.

Allen Verfahren ist gemein, dass abhängig von der Garnabzugskraft eine Garnführungsfläche zur Einwirkung auf das Garn gebracht wird oder die Einwirkung einer Garnführungsfläche auf das Garn intensiviert wird. Dies kann dadurch geschehen, dass ein Ballonbegrenzer aus einer Ruhestellung in eine Arbeitsstellung überführt wird oder auch dadurch, dass ein Abstand einer Garnführungsfläche zu der Rotationsachse der Spinnhülse reduziert wird. Die zusätzliche oder intensivierte Einwirkung der Garnführungsfläche erfolgt somit erst und nur dann, wenn der Anstieg der Garnabzugskraft dies erfordert. Es kann dabei vorteilhaft zunächst ohne eine Ballonbegrenzung oder mit nur einer auf das Garn einwirkenden Garnführungsfläche gespult werden. Durch das fadenzugkraftabhängige "Zuschalten" oder "Intensivieren" einer oder auch mehrerer Garnführungsflächen ist es sodann möglich, die Garnabzugskraft weitgehend konstant über den Spulprozess zu halten. Die Spulhülse kann hierdurch mit einer weitgehend konstanten Spulspannung bewickelt werden, wodurch qualitativ hochwertige Spulen hergestellt werden können. Auch ist es hierdurch möglich, während des gesamten Schulprozesses mit einer weitgehend konstanten, vergleichsweise hohen Arbeitsgeschwindigkeit zu spulen. Ein kontinuierliches Mitführen der Ballonbegrenzungseinrichtung mit dem Bewicklungszustand des Kopses wie im Stand der Technik ist hierdurch nicht erforderlich.

Dabei ist es im Rahmen der Erfindung auch möglich, dass während des Umspulprozesses mehrfach zusätzliche Garnführungsflächen oder zusätzliche Ballonbegrenzer garnabzugskraftabhängig "zugeschaltet" werden und/oder mehrfach der Abstand einer oder mehrerer bereits auf das Garn einwirkenden Garnführungsflächen garnabzugskraftabhängig reduziert wird.

Es wird weiterhin eine Arbeitsstelle einer Spulmaschine zum Umspulen eines Garns von einem eine Spinnhülse aufweisenden Kops auf eine Spulhülse mittels einer Spulvorrichtung vorgeschlagen. Die Arbeitsstelle weist eine Ballonbegrenzungseinrichtung zur Begrenzung eines sich während des Umspulvorgangs zwischen der Spinnhülse und der Spulhülse ausbildenden Garnbal-Ions zumindest in einer Breitenrichtung auf, wobei die Ballonbegrenzungseinrichtung einen ersten Ballonbegrenzer mit einer ersten Garnführungsfläche beinhaltet, welche zumindest während des Umspulens einen ersten Abstand zu einer Rotationsachse der Spinnhülse aufweist. Die Arbeitsstelle weist weiterhin wenigstens eine Erfassungseinrichtung zur Erfassung einer die Garnabzugskraft repräsentierenden Messgröße auf, sowie eine Steuervorrichtung, welche mit der wenigstens einen Erfassungseinrichtung in Verbindung steht. Bei dieser Arbeitsstelle steht die Steuervorrichtung mit der Ballonbegrenzungseinrichtung in Verbindung. Der erste Ballonbegrenzer der Ballonbegrenzungseinrichtung ist in Abhängigkeit von einem Signal der wenigstens einen Erfassungseinrichtung von einer Ruhestellung, in welcher er den Garnballon nicht begrenzt, in eine Arbeitsstellung, in welcher er den Garnballon begrenzt, überführbar.

Alternativ ist bei dieser Arbeitsstelle vorgesehen, dass der erste Abstand der ersten Garnführungsfläche zu der Rotationsachse der Spinnhülse in Abhängigkeit von einem Signal der Erfassungseinrichtung reduzierbar ist.

Nach einer weiteren Ausführung ist bei dieser Arbeitsstelle zusätzlich oder alternativ zu den beiden vorgenannten Ausführungen vorgesehen, dass die Ballonbegrenzungseinrichtung wenigstens einen zweiten Ballonbegrenzer mit einer zweiten Garnführungsfläche beinhaltet, welcher in Abhängigkeit von einem Signal der wenigstens einen Erfassungseinrichtung von einer Ruhestellung in eine Arbeitsstellung überführbar ist.

Wie bereits beschrieben, kann bei einer derartigen Arbeitsstelle abhängig von der Garnabzugskraft einmal oder auch mehrfach während des Umspulprozesses die Einwirkung einer Garnführungsfläche auf das Garn "zugeschaltet" werden, um die Garnabzugskraft weitgehend konstant über den Spulprozess zu halten. Eine solche Arbeitsstelle ermöglicht es ebenfalls in vorteilhafter Weise, mit einer konstanten Arbeitsgeschwindigkeit zu spulen.

Da ein kontinuierliches Nachführen der Ballonbegrenzungseinrichtung mit dem Bewicklungszustand des Kopses nicht erforderlich ist, kann die Arbeitsstelle hierdurch konstruktiv einfach und kostengünstig ausgeführt werden. Vorteilhaft ist es bei dem Verfahren und der Vorrichtung gemäß der dritten Ausführung, wenn die zweite Garnführungsfläche in der Arbeitsstellung des zweiten Ballonbegrenzers einen zweiten Abstand zu der Rotationsachse der Spinnhülse aufweist, welcher geringer ist als der erste Abstand. Die von der Ringspinnmaschine kommenden Kopse werden in der Regel stufenweise abgespult, so dass die Spinnhülse nach und nach von oben nach unten vom Garn befreit und frei gelegt wird. Der Garnballon wird deshalb im Laufe des Spulprozesses immer größer. Weist die zweite Garnführungsfläche einen geringeren Abstand zu der Rotationsachse der Spinnhülse auf als die erste, so kann der Garnballon mit der zweiten Garnführungsfläche in vorteilhafter Weise stärker eingeengt werden als mit der ersten Garnführungsfläche. Vorteilhaft ist es zudem, wenn zur Detektion des Anstiegs der Garnabzugskraft um einen vorbestimmten Wert ein Grenzwert für F die die Garnabzugskraft repräsentierende Messgröße festgelegt wird und bei Überschreiten des Grenzwertes der jeweilige Ballonbegrenzer in seine Arbeitsstellung (A) überführt wird und/oder der Abstand der jeweiligen Garnführungsfläche reduziert wird. Der Grenzwert kann durch eine bestimmte Position des Garnspannelements definiert sein.

Ebenfalls vorteilhaft ist es, wenn zur Detektion des Anstiegs der Garnabzugskraft um einen vorbestimmten Wert ein zulässiger Schwankungsbereich der die Garnabzugskraft repräsentierenden Messgröße festgelegt wird und bei Überschreiten des Schwankungsbereichs der Ballonbegrenzer in seine Arbeitsstellung überführt wird und/oder der Abstand reduziert wird. Der Schwankungsbereich kann eine zulässige Abweichung der Garnabzugskraft von einem vorherigen Messwert sein. Verlässt der jeweils aktuelle Messwert dieses festgelegte Toleranzband um die vorherigen Messwerte, so kann der jeweilige Ballonbegrenzer in seine Arbeitsstellung überführt werden oder der Abstand der jeweiligen Garnführungsfläche reduziert werden.

Es wird vorgeschlagen, dass als die Garnabzugskraft repräsentierende Messgröße eine Position und/oder ein Verstellweg eines Spannelements eines Garnspanners erfasst wird. Der Garnspanner wird in der Regel zugkraftabhängig angesteuert oder geregelt, d.h. er wird weiter geöffnet, wenn die Garnabzugskraft ansteigt und er wird weiter geschlossen, wenn die Garnabzugskraft absinkt. Die Position oder der zurückgelegte Verstellweg des Spannelements des Garnspanners ist deshalb, jedenfalls solange der Garnspanner seine Endpositionen noch nicht erreicht hat, eine die Garnabzugskraft repräsentierende Messgröße und kann eingesetzt werden, um das Zuschalten der Einwirkung einer Garnführungsfläche auszulösen.

Vorteilhaft ist es entsprechend, wenn die Position des Spannelements mittels eines Näherungsschalters, insbesondere eines optischen Sensors, erfasst wird. Ebenso ist es bei der Arbeitsstelle vorteilhaft, wenn die wenigstens eine Erfassungseinrichtung ein Näherungsschalter, insbesondere ein optischer Sensor, ist. Alternativ kommen natürlich aber auch induktive, kapazitive, magnetische oder sonstige Näherungsschalter infrage.

Alternativ ist es bei der Arbeitsstelle vorteilhaft, wenn der Verstellweg des Spannelements mittels eines Wegsensors erfasst wird.

Nach einer alternativen Ausführung des Verfahrens ist es vorteilhaft, wenn der Verstellweg des Spannelements durch Auswertung einer Stellgröße und/oder oder Messung einer Lastgröße eines Antriebs des Garnspanners, insbesondere des Spannelements, erfasst wird. Beispielsweise könnte eine Schrittanzahl eines Schrittmotors erfasst werden, wenn der Garnspanner mittels eines Schrittmotors verfahren wird. Ebenso könnte der Verstellweg auch aus Strömen, Spannungen oder sonstigen Lastgrößen des Antriebs des Garnspanners ermittelt werden. Bei der Arbeitsstelle stellt in diesem Fall die Steuerung des Antriebs die wenigstens eine Erfassungseinrichtung dar.

Weiterhin ist es vorteilhaft, wenn der erste Ballonbegrenzer und/oder der wenigstens eine zweite Ballonbegrenzer ein Balloneinengungsring ist. Dieser muss nicht unbedingt kreisförmig sein, sondern kann auch eine vieleckige oder sonstige, auch unregelmäßig geformte Form aufweisen. Ebenso könnten der erste und/oder der zweite Ballonbegrenzer auch rohrförmige Gebilde sein. Der oder die Ballonbegrenzer können vollständig geschlossen sein oder eine Öffnung aufweisen. Ebenso können der oder die Ballonbegrenzer teilbar ausgebildet sein.

Vorteile bringt es mit sich, wenn der erste und/oder der wenigstens eine zweite Ballonbegrenzer wenigstens zwei Begrenzungselemente aufweist, welche aus einer ersten Stellung in eine zweite Stellung bewegbar sind. Beispielsweise können die Begrenzungselemente die erste Stellung in einer Ruhestellung des Ballonbegrenzers einnehmen und die zweite Stellung in einer Arbeitsstellung. Ebenso ist es möglich, dass die Begrenzungselemente die erste Stellung einnehmen, um die Garnführungsfläche mit dem ersten Abstand zu der Rotationsachse der Spinnhülse zu bilden und dass sie die zweite Stellung einnehmen, um die Garnführungsfläche mit dem zweiten Abstand zu der Rotationsachse zu bilden. Dabei sind auch mehr als zwei Begrenzungselemente denkbar, welche nach Art einer Blende Garnführungsflächen mit unterschiedlichen Durchmessern ausbilden können.

Weiterhin bringt es Vorteile mit sich, wenn der erste und/oder der wenigstens eine zweite Ballonbegrenzer in eine Kopswechselposition überführbar ist. Die Kopswechselposition ist in diesem Falle verschieden von der Ruhestellung.

Es aber auch möglich, dass die Ruheposition zugleich die Kopswechselposition darstellt. Das Überführen des ersten oder zweiten Ballonbegrenzers in die Kopswechselposition ist grundsätzlich auf verschiedene Art und Weise möglich. Denkbar ist es beispielsweise, teilbare Balloneinengungsringe so weit zu öffnen, dass ein Entnehmen des Kops möglich ist. Alternativ kann der Ballonbegrenzer oder auch die gesamte Ballonbegrenzungseinrichtung verschwenkt oder linear verfahren werden, um aus der Arbeitsstellung oder auch der Ruhestellung in die Kopswechselposition überführt zu werden.

Vorteilhaft ist es beispielsweise, wenn die Arbeitsstelle eine Antriebseinrichtung aufweist, mit deren Hilfe der erste Ballonbegrenzer und/oder der zweite Ballonbegrenzer entlang einer Führung in Richtung der Rotationsachse der Spinnhülse verfahrbar sind. So können die Ballonbegrenzer beispielsweise aus einer Ruhestellung oder auch einer Kopswechselposition oberhalb der Spinnhülse in eine Arbeitsstellung in Höhe der Spinnhülse überführt werden.

Insbesondere ist es bei einer Ballonbegrenzungseinrichtung mit zwei Ballonbegrenzern vorteilhaft, wenn der erste Ballonbegrenzer und der zweite Ballonbegrenzer über einen gemeinsamen Träger an der Führung verfahrbar gelagert sind. Beide Ballonbegrenzer können hierdurch gemeinsam beispielsweise in eine Kopswechselposition oberhalb des Kopses überführt werden. Ebenso kann zumindest einer der beiden Ballonbegrenzer oder auch beide Ballonbegrenzer gemeinsam in ihre Arbeitsstellung überführt werden.

Weitere Vorteile der Erfindung sind in den nachfolgenden Ausführungsbeispielen beschrieben. Es zeigen, jeweils schematisch:
- **Figur 1**: eine Vorderansicht einer Spulmaschine mit einer Vielzahl nebeneinander angeordneter Arbeitsstellen,
- **Figur 2**: eine Vorderansicht einer Arbeitsstelle einer Spulmaschine mit einem vollständig geschlossenen Garnspanner,
- **Figur 3**: die Arbeitsstelle der Figur 2 mit einem vollständig geöffneten Garnspanner,
- **Figur 4**: eine Detailansicht eines Kops und einer Ballonbegrenzungseinrichtung nach einer ersten Ausführung zu einem ersten Zeitpunkt zu Beginn des Umspulprozesses in einer Vorderansicht,
- **Figur 5**: den Kops und die Ballonbegrenzungseinrichtung der Fig. 4 zu einem zweiten Zeitpunkt während des Umspulprozesses,
- **Figur 6**: den Kops und die Ballonbegrenzungseinrichtung der Fig. 4 zu einem dritten Zeitpunkt während des Umspulprozesses,
- **Figur 7**: eine Detailansicht eines Kops und einer Ballonbegrenzungseinrichtung nach einer zweiten Ausführung zu einem ersten Zeitpunkt zu Beginn des Umspulprozesses in einer Vorderansicht,
- **Figur 8**: den Kops und die Ballonbegrenzungseinrichtung der Fig. 7 zu einem zweiten Zeitpunkt während des Umspulprozesses,
- **Figur 9**: den Kops und die Ballonbegrenzungseinrichtung der Fig. 7 zu einem dritten Zeitpunkt während des Umspulprozesses,
- **Figur 10**: eine Darstellung der Garnabzugskraft während des Spulprozesses sowie eines Grenzwertes für die Garnabzugskraft,
- **Figur 11**: eine Darstellung der Garnabzugskraft während des Spulprozesses sowie eines Schwankungsbereichs der Garnabzugskraft,
- **Figur 12**: eine Detaildarstellung eines Garnspanners sowie das Erfassen des Verstellwegs des Garnspanners in einer Vorderansicht,
- **Figur 13**: einen Ballonbegrenzer mit zwei Begrenzungselementen in einer Ruhestellung in einer Draufsicht,
- **Figur 14**: den Ballonbegrenzer der Figur 12 in einer Arbeitsstellung,
- **Figur 15**: einen Ballonbegrenzer mit zwei Begrenzungselementen in einer ersten Stellung in einer Draufsicht, sowie
- **Figur 16**: den Ballonbegrenzer der Figur 15 mit den beiden Begrenzungselementen in einer zweiten Stellung.

Bei der nachfolgenden Beschreibung der Ausführungsbeispiele werden identische oder in ihrer Gestaltung und/oder Wirkweise zumindest vergleichbare Merkmale mit gleichen Bezugszeichen versehen. Weiterhin werden diese lediglich bei ihrer erstmaligen Erwähnung detailliert erläutert, während bei den folgenden Ausführungsbeispielen lediglich auf die Unterschiede zu den bereits beschriebenen Ausführungsbeispielen eingegangen wird. Weiterhin sind aus Gründen der Übersichtlichkeit von mehreren identischen Bauteilen bzw. Merkmalen oftmals nur eines oder nur einige wenige beschriftet.

Figur 1 zeigt eine schematische Vorderansicht einer Spulmaschine 1. Die Spulmaschine 1 weist eine Vielzahl nebeneinander angeordneter Arbeitsstellen 2 auf, welche zwischen zwei Gestellen 21, von denen vorliegend lediglich eines gezeigt ist, angeordnet sind. Die Arbeitsstellen 2 sind ausgebildet, ein Garn 3 von einem eine Spinnhülse 4 aufweisenden Kops 22 abzuspulen und mittels einer Spulvorrichtung 5 auf eine Spulhülse 6 aufzuspulen. Die Arbeitsstellen 2 verfügen dazu über zahlreiche Arbeitsorgane. Als Arbeitsorgane sind u.a. ein Spleißer 16 vorgesehen, welcher nach einem Garnbruch, einem Reinigerschnitt oder einem Leerlaufen der Spinnhülse 4 ein spinnhülsenseitiges Garnende mit einem spulhülsenseitigen Garnende verbindet, eine bewegbare Saugdüse zum Auffinden eines spulhülsenseitigen Garnendes und ein bewegbares Saugrohr 20 zum Auffinden eines spinnhülsenseitigen Garnendes auf. Weiterhin weist die Arbeitsstelle einen Garnreiniger 12 auf.

Die Spulmaschine 1 verfügt über eine zentrale Steuervorrichtung 13, welche die Vorgänge an der Spulmaschine 1 steuert. Zudem kann, wie vorliegend dargestellt, auch jede der Arbeitsstellen 2 eine arbeitsstelleneigene Steuervorrichtung 13 aufweisen, welche mit der zentralen Steuervorrichtung 13 in Verbindung steht und welche die Vorgänge an der einzelnen Arbeitsstelle 2 steuert.

Das auf der Spinnhülse 4 aufgewickelte Garn 3 wird von der Spinnhülse 4 abgezogen und passiert einen Ballonbegrenzer 23, eine Garnführung 15 und einen Garnspanner 7, welcher auf das laufende Garn 3 eine einstellbare Garnabzugskraft (s. Fig. 10 und 11) aufbringt. Der Garnspanner 7 kann hierzu von einer Steuervorrichtung 13 der Spulstelle 2 entsprechend angesteuert werden. Zum Messen der Garnabzugskraft ist vorliegend nahe der Spulhülse 6 ein Zugkraftsensor 10 angeordnet. Abhängig von der gemessenen Garnabzugskraft wird der Garnspanner 7 eingestellt und dadurch die Garnabzugskraft reguliert.

Der Garnspanner 7 wird nun anhand der Figuren 2 und 3 näher erläutert. Dabei zeigt Figur 2 eine Arbeitsstelle 2 in einer schematischen Vorderansicht. Der Garnspanner 7 ist dabei in einer geschlossenen Position GP dargestellt. Im regulären Spulbetrieb nimmt der Garnspanner 7 eine teilweise geschlossene Position ein, so dass das Garn 3 an dem Garnspanner 7 mehrfach umgelenkt und hierdurch mit Reibung beaufschlagt wird. Durch weiteres Öffnen oder weiteres Schließen des Garnspanners 7 kann die Garnabzugskraft beeinflusst werden. Der vorliegend gezeigte Garnspanner 7 ist als Rechenspanner ausgebildet und weist zwei mittels eines Antriebs 9 relativ zueinander bewegbare Spannelemente 8 auf. Dabei kann lediglich eines der beiden Spannelemente 8 bewegt werden oder es können beide Spannelemente 8 bewegt werden, wie dies vorliegend gezeigt ist. Weiterhin ist in dieser Darstellung auch ein sich während des Umspulvorgangs zwischen der Spinnhülse 4 und der Spulhülse 6 ausbildender Garnballon 14 angedeutet.

Figur 3 zeigt demgegenüber die vollständig geöffnete Position OP des Garnspanners 7, in welcher das Garn 3 den Garnspanner 7 frei und ohne Berührung durchläuft. In dieser Position wird demnach keine Spannung auf das Garn 3 aufgebracht.

Mittels des Garnspanners 7 ist es über einen weiten Bereich des Spulprozesses möglich, die Garnabzugskraft zu regulieren und weitgehend konstant zu halten. Sobald jedoch der Garnspanner 7 die vollständig geöffnete Position OP oder die geschlossene Position GP erreicht hat bzw. das oder die Spannelemente 8 ihre Endposition erreicht haben, ist eine Beeinflussung der Garnabzugskraft mittels des Garnspanners 7 nicht mehr möglich. Um die Garnabzugskraft weiterhin gering zu halten, ist daher vorgesehen, die Form und Größe des Garnballons 14 mittels einer Ballonbegrenzungseinrichtung 18 (s. Fig. 4) abhängig von der Garnabzugskraft zu beeinflussen.

Figur 4 zeigt eine erste Ausführung einer Ballonbegrenzungseinrichtung 18 sowie einen Kops 22 mit einer Spinnhülse 4. Die Ballonbegrenzungseinrichtung 18 weist einen Ballonbegrenzer 23, 26 auf, der vorliegend als Balloneinengungsring ausgebildet ist. Der Ballonbegrenzer 23,26 weist eine Garnführungsfläche 24,27 auf, die einen bestimmten Abstand a1,a2 zu einer Rotationsachse 25 des Kops 22 bzw. der Spinnhülse 4 aufweist. Wie der Figur 4 weiterhin noch entnehmbar, steht die Ballonbegrenzungseinrichtung 18 mit einer Steuervorrichtung 13 in Verbindung, wie durch die gepunktete Linie dargestellt. Die Steuervorrichtung 13 steht wiederum mit einer Erfassungseinrichtung 17 in Verbindung, die eine die Garnabzugskraft repräsentierende Messgröße erfasst. Die Figur 4 zeigt dabei die Arbeitsstelle 2 bzw. den Kops 22 zu Beginn des Umspulvorgangs. Die Spinnhülse 4 ist zu diesem Zeitpunkt noch vollständig bewickelt. Der sich ausbildende Garnballon 14 weist zu diesem Zeitpunkt daher nur eine vergleichsweise geringe Höhe und eine vergleichsweise geringe Breite auf. Der Ballonbegrenzer 23,26 ist im vorliegenden Beispiel während des gesamten Umspulprozesses in seiner Höhe fest gegenüber der Spinnhülse 4 positioniert, wird also nicht entlang der Rotationsachse 25 verfahren.

Figur 5 zeigt den Kops 22 bzw. die Arbeitsstelle 2 der Figur 4 zu einem weiteren Zeitpunkt des Umspulprozesses, nachdem bereits ein Stück des auf der Spinnhülse 4 aufgewickelten Garns 3 abgespult wurde. Dabei ist ersichtlich, dass die Spinnhülse 4 während des Abspulens nach und nach von oben nach unten vom Garn befreit wird und deshalb der obere Kopskegel sich weiter nach unten bewegt. Der Garnballon ist deshalb größer geworden, so dass nun die Garnführungsfläche 24,27 auf das Garn 3 einwirkt und den Garnbal-Ion 14 in der Breitenrichtung begrenzt. Es ist hierdurch ein Zweifachballon entstanden, wodurch die Fliehkräfte im Garnballon 14 und damit auch die Garnabzugskraft reduziert werden. Es wird nun ein erster Teil des sich auf der Spinnhülse 4 befindenden Garns 3 abgespult, wobei der Garnballon 14 mittels der Garnführungsfläche 24,27 begrenzt wird.

Es kommt jedoch vor allem in der zweiten Hälfte des Umspulprozesses trotz der Begrenzung durch die Garnführungsfläche 24,27 zu einem Anstieg der Garnabzugskraft. Wird durch die Erfassungseinrichtung 17 ein Anstieg um einen vorbestimmten Wert detektiert, so wird aufgrund dieses Signals der Erfassungseinrichtung 17 der Abstand a1,a2 der Garnführungsfläche 24,27 zu der Rotationsachse 25 reduziert.

Figur 6 zeigt den Kops 22 und die Ballonbegrenzungseinrichtung 18 der Figuren 4 und 5 zu einem dritten Zeitpunkt, zu welchem gerade der Abstand a1,a2 der Garnführungsfläche 24,27 zu der Rotationsachse 25 reduziert wurde. Es wird nun ein zweiter Teil des Garns 3 von der Spinnhülse 4 abgewickelt, wobei nun die Garnführungsfläche 24,27 mit dem reduzierten Abstand a1,a2 auf den Garnballon 14 einwirkt. Der Garnballon 14 wird nun zwar dem Bewicklungszustand der Spinnhülse 4 folgend noch höher, einer weiteren Ausbreitung in Breitenrichtung wird nun jedoch dadurch entgegengewirkt, dass der Garnballon 14 nun mit der auf einen geringeren Abstand a1,a2 eingeschnürten Garnführungsfläche 24,27 begrenzt wird.

Das Reduzieren des Abstands a1,a2 der Garnführungsfläche 24,27 kann beispielsweise dadurch erfolgen, dass zwei oder auch mehr Begrenzungselemente 29 des Ballonbegrenzers 23,26 aus einer ersten Stellung I in eine zweite Stellung II bewegt werden, wie später noch anhand der Figuren 15 und 16 beschrieben wird.

Figur 7 zeigt eine zweite Ausführung einer Ballonbegrenzungseinrichtung 18. Diese weist einen ersten Ballonbegrenzer 23 auf, der ebenfalls als Balloneinengungsring ausgebildet ist und eine Garnführungsfläche 24 mit einem Abstand a1 zu einer Rotationsachse 25 des Kops 22 bzw. der Spinnhülse 4 aufweist. Weiterhin weist die Ballonbegrenzungseinrichtung 18 einen zweiten Ballonbegrenzer 26 mit einer zweiten Garnführungsfläche 27 auf. Der zweite Ballonbegrenzer 26 ist aus einer Ruhestellung R, die in den Figuren 7 und 8 dargestellt ist, in eine Arbeitsstellung A, die in der Figur 9 dargestellt ist, überführbar. Auch hier steht die Ballonbegrenzungseinrichtung 18 mit der Steuervorrichtung 13 in Verbindung, wie durch die gepunktete Linie dargestellt. Figur 7 zeigt dabei wiederum die den Kops 22 zu Beginn des Umspulvorgangs, wenn die Spinnhülse noch vollständig bewickelt ist.

Figur 8 zeigt den Kops 22 bzw. die Arbeitsstelle 2 der Figur 7 nun während des Abspulens eines ersten Teils des auf der Spinnhülse 4 aufgewickelten Garns 3, wobei die Garnführungsfläche 24 des ersten Ballonbegrenzers 23 auf das Garn 3 einwirkt und den Garnballon 14 in der Breitenrichtung begrenzt. Der zweite Ballonbegrenzer 26 befindet sich noch in seiner Ruhestellung R. Um den zweiten Ballonbegrenzer 26 in seine Arbeitsstellung A (s. Fig. 9) zu überführen, sind wiederum Begrenzungselemente 29 (siehe Fig. 13- 16) aus einer ersten Stellung I in eine zweite Stellung II überführbar. Im vorliegenden Beispiel erfolgt dies dadurch, dass die Begrenzungselemente 29 um 90° verschwenkt werden. Der Ballonbegrenzer 26 ist somit als teilbarer Balloneinengungsring ausgebildet.

Figur 9 zeigt schließlich den Kops 22 und die Ballonbegrenzungseinrichtung 18 der Figuren 7 und 8 zu einem Zeitpunkt, nachdem gerade durch die Erfassungseinrichtung 17 ein Anstieg der Garnabzugskraft detektiert wurde. Aufgrund des Signals der Erfassungseinrichtung 17 wurde wiederum die Ballonbegrenzungseinrichtung 18 von der Steuervorrichtung 13 angesteuert und der zweite Ballonbegrenzer 26 von seiner Ruhestellung R in seine Arbeitsstellung A überführt. In der Arbeitsstellung A weist die zweite Garnführungsfläche 27 einen Abstand a2 zu der Rotationsachse 25 auf, welcher vorliegend geringer ist als der Abstand a1 der ersten Garnführungsfläche 24 zu der Rotationsachse 25. Es wird nun ein zweiter Teil des Garns 3 von der Spinnhülse 4 abgewickelt, wobei nun die zweite Garnführungsfläche 27 mit dem zweiten Abstand a2 auf den Garnballon 14 einwirkt und diesen begrenzt.

Abweichend zu der in den Figuren 7-9 dargestellten Ausführung muss der Abstand a2 des zweiten Ballonbegrenzers 26 zu der Rotationsachse 25 nicht unbedingt kleiner ist als der Abstand a1 des ersten Ballonbegrenzers 23. Es wäre auch denkbar, dass die erste Garnführungsfläche 24 und die zweite Garnführungsfläche 27 zugleich auf den Garnballon 14 einwirken und diesen begrenzen. Je nach dem Abstand der beiden Ballonbegrenzer 23,26 zueinander bildet sich in diesem Fall ein Mehrfach-Ballon aus.

Weiterhin ist es abweichend zu der Darstellung der Figuren 7-9 auch möglich, dass die Ballonbegrenzungseinrichtung 18 ebenso wie die der Figuren 4-6 lediglich einen einzigen Ballonbegrenzer 23,26 aufweist, der aus einer Ruhestellung R in eine Arbeitsstellung A überführbar ist. Dieser kann dann ebenfalls bei Detektion eines Anstiegs der Garnabzugskraft (siehe Figuren 10 und 11) aufgrund eines Signals der Erfassungseinrichtung 17 aus der Ruhestellung R in die Arbeitsstellung A überführt werden.

Ebenso ist es auch möglich, dass mehrere Ballonbegrenzer 23,26 in einer Ballonbegrenzungseinrichtung 18 kombiniert sind, die nacheinander oder teilweise auch gleichzeitig bei Detektion eines Anstiegs der Garnabzugskraft von ihrer Ruhestellung R in ihre Arbeitsstellung A überführt werden oder bei denen jeweils bei Detektion eines Anstiegs der Garnabzugskraft der Abstand a1,a2 zu der Rotationsachse 25 reduziert wird. Dabei können die verschiedenen Ausführungen von Ballonbegrenzern 23,26 auch in einer einzigen Ballonbegrenzungseinrichtung 18 kombiniert werden.

Um jeweils das Überführen aus der Ruhestellung R in die Arbeitsstellung A und/oder das Reduzieren des Abstands a1,a2 auszulösen, kann beispielsweise ein Grenzwert 28 für die Garnabzugskraft vorgegeben werden. Dies ist in Figur 10 dargestellt.

Schließlich ist es auch möglich, dass die beiden Ballonbegrenzer 23,26 oder auch noch weitere Ballonbegrenzer 23,26 gemeinsam höhenverstellbar an der Arbeitsstelle 2 angeordnet sind. Hierzu können die Ballonbegrenzer 23,26 beispielsweise an einem gemeinsamen Träger angeordnet sein, welcher verschiebbar und antreibbar an einer sich in Richtung der Rotationsachse 25 erstreckenden Führung gelagert ist. Die Ballonbegrenzer 23,26 können dabei während des Umspulprozesses höhenkonstant in Bezug auf die Spinnhülse 4 angeordnet sein, jedoch zum Entnehmen einer leergelaufenen Spinnhülse 4 und Einwechseln einer vollbewickelten Spinnhülse 4 in eine Kopswechselposition oberhalb der Spinnhülse verfahren werden.

Figur 10 zeigt den Verlauf der Garnabzugskraft über den gesamten Umspulprozess bzw. die Lauflänge des Garns, wie dieser ohne Ballonbeeinflussung verlaufen würde. Dabei ist ersichtlich, dass die Garnabzugskraft über die erste Hälfte des Umspulprozesses weitgehend konstant ist, während sie in der zweiten Hälfte ansteigt. Weiterhin ist zu erkennen, dass gegen Ende des Umspulprozesses, insbesondere im letzten Drittel, ein exponentieller Anstieg der Garnabzugskraft erfolgt. Da kleinere Schwankungen der Garnabzugskraft eher unproblematisch sind und in der Regel noch durch den Garnspanner 7 ausgeglichen werden können, kann daher als Grenzwert 28 beispielsweise ein Wert angenommen werden, welcher 20% über dem Wert der Garnabzugskraft in der ersten Hälfte des Umspulprozesses liegt.

Alternativ ist es auch möglich, als auslösendes Signal nicht das Überschreiten eines Grenzwertes 28 zu verwenden, sondern das Überschreiten eines Schwankungsbereichs 30. Dies ist in Figur 11 dargestellt.

Da geringere Schwankungen der Garnabzugskraft unproblematisch sind, kann beispielsweise ein zulässiger Schwankungsbereich 30 von 5 - 10 N innerhalb eines bestimmten Vergleichszeitraums festgelegt werden. Die Garnabzugskraft wird dabei laufend erfasst und mit vorherigen Messwerten des Vergleichszeitraums verglichen. Wird der zulässige Schwankungsbereich 30 überschritten, wie dies in Figur 11 dargestellt ist, so wird dies durch die Erfassungseinrichtung 17 detektiert und ein Signal an die Steuervorrichtung 13 ausgegeben. Die Steuervorrichtung 13 kann sodann aufgrund dieses Signals die Belohnungsbegrenzungseinrichtung 18 ansteuern, um einen zusätzlichen Ballonbegrenzer 23,26 zur Wirkung zu bringen oder einen Abstand a1, a2 der Garnführungsfläche 24,27 zu der Rotationsachse 25 zu reduzieren.

Gemäß der Erfindung ist vorgesehen, nicht die Garnabzugskraft direkt zu messen, sondern eine die Garnabzugskraft repräsentierende Messgröße. Dies ist in Figur 12 dargestellt.

Figur 12 zeigt dabei eine Detailansicht eines Garnspanners 7 mit zwei mittels eines Antriebs 9 beweglichen Spannelementen 8. Wie bereits eingangs erwähnt, wird der Antrieb 9 aufgrund von Signalen eines Zugkraftsensors 10 angesteuert, welcher die Garnabzugskraft misst. Der aktuelle Verstellweg s, der hier beispielhaft für das im Bild rechts dargestellte Spannelement 8 eingezeichnet ist, bzw. die aktuelle Position des oder der Spannelemente 8 ist deshalb eine indirekte Kenngröße für die Garnabzugskraft.

Im vorliegenden Beispiel wird mittels eines Sensors 11 erfasst, ob sich das Spannelement 8 in seiner vollständig geöffneten Position OP befindet. In strichpunktierten Linien ist weiterhin noch die geschlossene Position GP des Garnspanners 7 dargestellt. Ebenso könnte jedoch auch mittels eines Wegsensors der zurückgelegte Verstellweg s erfasst werden.

Die Figuren 13 und 14 zeigen schließlich noch einen Ballonbegrenzer 23,26, der zwei Begrenzungselemente 29 aufweist, die aus einer ersten Stellung I die in Figur 13 dargestellt ist, in eine zweite Stellung II bewegbar sind, die in Figur 14 dargestellt ist. Die beiden Begrenzungselemente 29 sind hierzu verschwenkbar gelagert (vorliegend sind sie jedoch abgebrochen dargestellt). Im vorliegenden Beispiel befindet sich der Ballonbegrenzer 23,26 in einer Ruhestellung R, wenn die Begrenzungselemente 29 die erste Stellung I einnehmen. In der Ruhestellung R begrenzt der Ballonbegrenzer 23,26 den Garnballon 14 nicht. Da sich in dieser Ruhestellung R die Begrenzungselemente 29 weit nach außen hin vom Umfang des Kops 22 entfernt haben, kann die Ruhestellung R zugleich als Kopswechselposition dienen.

In der in Figur 14 dargestellten Arbeitsstellung A des Ballonbegrenzers 23,26 nehmen die Begrenzungselemente 29 hingegen die zweite Stellung II ein. In dieser Stellung bilden die Begrenzungselemente 29 einen geschlossenen Balloneinengungsring aus und können den Garnballon 14 begrenzen.

Wie der Figur 14 weiterhin entnehmbar, ist es aufgrund dessen, dass der Ballonbegrenzer 23,26 eine Ruheposition R aufweist, auch möglich, dass der Durchmesser der Garnführungsfläche 24,27 des Ballonbegrenzers 23,26 kleiner ist als der Außendurchmesser des Kops 22. Ist dies der Fall, so kann der Ballonbegrenzer 23,26 erst dann in seine Arbeitsposition A verfahren werden, wenn zumindest ein oberer Teil der Spinnhülse 24 bereits frei liegt.

Die Figuren 15 und 16 zeigen hingegen eine andere Ausführung eines Ballonbegrenzers 23,26 mit Begrenzungselementen 29, die aus einer ersten Stellung I in eine zweite Stellung II bewegt werden können. Diese Ausführung eines Ballonbegrenzer 23,26 kann vorteilhaft eingesetzt werden, um den Abstand a1, a2 der Garnführungsfläche 24,27 zu der Rotationsachse 25 des Kops 22 bzw. das Innenmaß, hier den Innendurchmesser, der Garnführungsfläche 24,27 zu reduzieren. Dabei befinden sich in Figur 15 die Begrenzungselemente 29 in der ersten Stellung I befinden, in welcher die Garnführungsfläche 24,27 einen größeren Durchmesser ausbildet. In Figur 16 befinden sich die Begrenzungselemente 29 hingegen in einer zweiten Stellung **II,** in welcher die Garnführungsfläche 24,27 eingeschnürt ist und somit einen geringeren Durchmesser und dadurch auch einen reduzierten Abstand a1,a2 zu der Rotationsachse 25 aufweist. Der Abstand a1,a2 und die Rotationsachse 25 sind in den Figuren 4 - 6 ersichtlich und in den Figuren 15 und 16 nicht dargestellt.

In den hier beschriebenen Figuren wird der jeweilige Ballonbegrenzer 23,26 dadurch von der Ruhestellung R in die Arbeitsstellung A überführt, dass bewegliche Begrenzungselemente 29 von einer ersten Stellung I in eine zweite Stellung II bewegt werden. Es ist jedoch ebenso möglich, dass ein oder mehrere Ballonbegrenzer 23,26 insgesamt beweglich, beispielsweise entlang der Rotationsachse 25 beweglich, an der Arbeitsstelle 2 angeordnet sind, um aus ihrer Ruhestellung R, die beispielsweise oberhalb des Kops 22 nahe der Garnführung 15 (siehe Figuren 2 - 9) angeordnet sein könnte, in ihre Arbeitsstellung A überführt zu werden.

Die Erfindung ist nicht auf die dargestellten und beschriebenen Ausführungsbeispiele beschränkt. Abwandlungen im Rahmen der Patentansprüche sind möglich.

### Bezugszeichenliste

- 1: Spulmaschine
- 2: Arbeitsstelle
- 3: Garn
- 4: Spinnhülse
- 5: Spulvorrichtung
- 6: Spulhülse
- 7: Garnspanner
- 8: Spannelement
- 9: Antrieb des Spannelements
- 10: Zugkraftsensor
- 11: Sensor
- 12: Garnreiniger
- 13: Steuervorrichtung
- 14: Garnballon
- 15: Garnführung
- 16: Spleißer
- 17: Erfassungseinrichtung
- 18: Ballonbegrenzungseinrichtung
- 19: Saugdüse
- 20: Saugrohr
- 21: Gestell
- 22: Kops
- 23: erster Ballonbegrenzer
- 24: erste Garnführungsfläche
- 25: Rotationsachse
- 26: zweiter Ballonbegrenzer
- 27: zweite Garnführungsfläche
- 28: Grenzwert
- 29: Begrenzungselement
- 30: Schwankungsbereich

- A: Arbeitsstellung
- R: Ruhestellung
- a1: erster Abstand
- a2: zweiter Abstand
- s: Verstellweg
- I: erste Stellung
- II: zweite Stellung
- GP: geschlossene Position des Garnspanners
- OP: geöffnete Position des Garnspanners

## Patentansprüche

1. Verfahren zum Betreiben einer Arbeitsstelle (2) einer Spulmaschine (1), bei welchem ein Garn (3) von einem eine Spinnhülse (4) aufweisenden Kops (22) mittels einer Spulvorrichtung (5) auf eine Spulhülse (6) umgespult wird,
wobei ein sich während des Umspulvorgangs zwischen der Spinnhülse (4) und der Spulhülse (6) ausbildender Garnballon (14) zumindest in einer Breitenrichtung mittels einer Ballonbegrenzungseinrichtung (18) begrenzt wird,
wobei die Ballonbegrenzungseinrichtung (18) wenigstens einen Ballonbegrenzer (23, 26) mit einer Garnführungsfläche (24, 27) umfasst, welcher aus einer Ruhestellung (R), in welcher er den Garnballon (14) nicht begrenzt, in eine Arbeitsstellung (A), in welcher er den Garnbal-Ion begrenzt, überführbar ist,
wobei die Garnführungsfläche (24, 27) in der Arbeitsstellung (A) des wenigstens einen Ballonbegrenzers (23, 26) einen Abstand (a1, a2) zu einer Rotationsachse (25) der Spinnhülse (4) aufweist,
**dadurch gekennzeichnet,**
**dass** ein erster Teil des sich auf der Spinnhülse (4) befindlichen Garns (3) auf die Spulhülse (6) umgespult wird,
**dass** eine die Garnabzugskraft repräsentierende Messgröße erfasst wird, wobei als die Garnabzugskraft repräsentierende Messgröße eine Position und/oder ein Verstellweg (s) eines Spannelements (8) eines Garnspanners (7) erfasst wird,
**dass** bei Detektion eines Anstiegs der Garnabzugskraft um einen vorbestimmten Wert der wenigstens eine Ballonbegrenzer (23, 26) der Ballonbegrenzungseinrichtung (18) von der Ruhestellung (R) in die Arbeitsstellung (A) überführt wird und dass sodann ein zweiter Teil des sich auf der Spinnhülse (4) befindlichen Garns (3) auf die Spulhülse (6) umgespult wird, wobei der Garnballon (14) mittels der Garnführungsfläche (24, 27) begrenzt wird.

2. Verfahren zum Betreiben einer Arbeitsstelle (2) einer Spulmaschine (1), bei welchem ein Garn (3) von einem eine Spinnhülse (4) aufweisenden Kops (22) mittels einer Spulvorrichtung (5) auf eine Spulhülse (6) umgespult wird,
wobei ein sich während des Umspulvorgangs zwischen der Spinnhülse (4) und der Spulhülse (6) ausbildender Garnballon (14) zumindest in einer Breitenrichtung mittels einer Ballonbegrenzungseinrichtung (18) begrenzt wird,
wobei die Ballonbegrenzungseinrichtung (18) einen ersten Ballonbegrenzer (23) mit einer ersten Garnführungsfläche (24) umfasst, wobei ein erster Teil des sich auf der Spinnhülse (4) befindlichen Garns (3) auf die Spulhülse (6) umgespult wird, wobei der Garnballon (14) mittels der ersten Garnführungsfläche (24) begrenzt wird wobei die erste Garnführungsfläche (24) des Ballonbegrenzers (23) zumindest während des Umspulens des ersten Teils des Garns (3) einen ersten Abstand (a1) zu einer Rotationsachse (25) der Spinnhülse (4) aufweist,
**dadurch gekennzeichnet,**
**dass** eine die Garnabzugskraft repräsentierende Messgröße erfasst wird, wobei als die Garnabzugskraft repräsentierende Messgröße eine Position und/oder ein Verstellweg (s) eines Spannelements (8) eines Garnspanners (7) erfasst wird, wobei bei Detektion eines Anstiegs der Garnabzugskraft um einen vorbestimmten Wert der erste Abstand (a1) der ersten Garnführungsfläche (24) zu der Rotationsachse (25) der Spinnhülse (4) reduziert wird und dass sodann ein zweiter Teil des sich auf der Spinnhülse (4) befindlichen Garns (3) auf die Spulhülse (6) umgespult wird, wobei der Garnballon (14) mittels der ersten Garnführungsfläche (27) mit reduziertem Abstand (a1) zu der Rotationsachse (25) begrenzt wird
und/oder dass wenigstens ein zweiter Ballonbegrenzer (26) der Ballonbegrenzungseinrichtung (18) mit einer zweiten Garnführungsfläche (27) von einer Ruhestellung (R), in welcher er den Garnballon (14) nicht begrenzt, in eine Arbeitsstellung (A), in welcher er den Garnbal-Ion begrenzt, überführt wird, und dass sodann ein zweiter Teil des sich auf der Spinnhülse (4) befindlichen Garns (3) auf die Spulhülse (6) umgespult wird, wobei der Garnballon (14) mittels der zweiten Garnführungsfläche (27) begrenzt wird.

3. Verfahren nach dem vorhergehenden Anspruch, **dadurch gekennzeichnet, dass** die zweite Garnführungsfläche (27) in der Arbeitsstellung (A) des zweiten Ballonbegrenzers (26) einen zweiten Abstand (a2) zu der Rotationsachse (25) der Spinnhülse (4) aufweist, welcher geringer ist als der erste Abstand (a1).

4. Verfahren nach einem der vorhergehenden Ansprüche, **dadurch gekennzeichnet, dass** ein Grenzwert (28) für die die Garnabzugskraft repräsentierende Messgröße festgelegt wird und bei Überschreiten des Grenzwertes (28) der Ballonbegrenzer (23, 26) in seine Arbeitsstellung (A) überführt wird und/oder der Abstand (a1, a2) reduziert wird.

5. Verfahren nach einem der vorhergehenden Ansprüche, **dadurch gekennzeichnet, dass** ein zulässiger Schwankungsbereich (30) der die Garnabzugskraft repräsentierenden Messgröße festgelegt wird und bei Überschreiten des Schwankungsbereichs (30) der Ballonbegrenzer (23, 26) in seine Arbeitsstellung (A) überführt wird und/oder der Abstand (a1, a2) reduziert wird.

6. Arbeitsstelle (2) einer Spulmaschine (1) zum Umspulen eines Garns (3) von einem eine Spinnhülse (4) aufweisenden Kops (22) auf eine Spulhülse (6) mittels einer Spulvorrichtung (5) mit einer Ballonbegrenzungseinrichtung (18) zur Begrenzung eines sich während des Umspulvorgangs zwischen der Spinnhülse (4) und der Spulhülse (6) ausbildenden Garnballons (14) zumindest in einer Breitenrichtung, wobei die Ballonbegrenzungseinrichtung (18) einen ersten Ballonbegrenzer (23) mit einer ersten Garnführungsfläche (24) beinhaltet, welche zumindest während des Umspulens einen ersten Abstand (a1) zu einer Rotationsachse (25) der Spinnhülse (4) aufweist,
mit einem Garnspanner (7)
und mit einer Steuereinheit (13),
**dadurch gekennzeichnet,**
**dass** wenigstens eine Erfassungseinrichtung (17) zur Erfassung einer die Garnabzugskraft repräsentierenden Messgröße vorgesehen ist, welche mit der Steuereinheit (13) in Verbindung steht, wobei die Erfassungseinrichtung als die Garnabzugskraft repräsentierende Messgröße eine Position und/oder einen Verstellweg (s) eines Spannelements (8) des Garnspanners (7) erfasst,
**dass** die Steuereinheit (13) mit der Ballonbegrenzungseinrichtung (18) in Verbindung steht
und **dass** bei Detektion eines Anstiegs der Garnabzugskraft um einen vorbestimmten Wert der erste Ballonbegrenzer (23) der Ballonbegrenzungseinrichtung (18) in Abhängigkeit von einem Signal der wenigstens einen Erfassungseinrichtung (17) von einer Ruhestellung (R), in welcher er den Garnballon (14) nicht begrenzt, in eine Arbeitsstellung (A), in welcher er den Garnballon (14) begrenzt, überführbar ist oder dass bei Detektion eines Anstiegs der Garnabzugskraft um einen vorbestimmten Wert der erste Abstand (a1) der ersten Garnführungsfläche (24) zu der Rotationsachse (25) der Spinnhülse (4) in Abhängigkeit von einem Signal der wenigstens einen Erfassungseinrichtung (17) reduzierbar ist
und/oder dass die Ballonbegrenzungseinrichtung (18) wenigstens einen zweiten Ballonbegrenzer (26) mit einer zweiten Garnführungsfläche (27) beinhaltet, welcher bei Detektion eines Anstiegs der Garnabzugskraft um einen vorbestimmten Wert in Abhängigkeit von einem Signal der wenigstens einen Erfassungseinrichtung (17) von einer Ruhestellung (R), in welcher er den Garnballon (14) nicht begrenzt, in eine Arbeitsstellung (A), in welcher er den Garnballon begrenzt, überführbar ist.

7. Arbeitsstelle (2) nach dem vorhergehenden Anspruch, **dadurch gekennzeichnet, dass** die zweite Garnführungsfläche (27) in der Arbeitsstellung (A) des wenigstens einen zweiten Ballonbegrenzers (26) einen zweiten Abstand (a2) zu der Rotationsachse (25) der Spinnhülse (4) aufweist, welcher geringer ist als der erste Abstand (a1).

8. Arbeitsstelle (2) nach einem der vorhergehenden Vorrichtungsansprüche, **dadurch gekennzeichnet, dass** die wenigstens eine Erfassungseinrichtung (17) ein Näherungsschalter oder ein Abstandssensor oder ein Erkennungssensor, insbesondere ein optischer Sensor (11), oder ein Wegsensor (11) ist.

9. Arbeitsstelle (2) nach einem der vorhergehenden Vorrichtungsansprüche, **dadurch gekennzeichnet, dass** die wenigstens eine Erfassungseinrichtung (17) eine Steuerung eines Antriebs (9) des Garnspanners (7) ist.

10. Arbeitsstelle (2) nach einem der vorhergehenden Vorrichtungsansprüche, **dadurch gekennzeichnet, dass** der erste Ballonbegrenzer (23) und/oder der wenigstens eine zweite Ballonbegrenzer (26) ein Balloneinengungsring ist.

11. Arbeitsstelle (2) nach einem der vorhergehenden Vorrichtungsansprüche, **dadurch gekennzeichnet, dass** der erste und/oder der wenigstens eine zweite Ballonbegrenzer (23, 26) wenigstens zwei Begrenzungselemente (29) aufweist, welche aus einer ersten Stellung (I) in eine zweite Stellung (II) bewegbar sind.

12. Arbeitsstelle (2) nach einem der vorhergehenden Vorrichtungsansprüche, **dadurch gekennzeichnet, dass** der erste und/oder der wenigstens eine zweite Ballonbegrenzer (23) in eine Kopswechselposition überführbar ist.

## Claims

1. A method for operating a working station (2) of a winding machine (1), in which a yarn (3) is rewound from a cop (22) having a spinning tube (4) onto a winding tube (6) by means of a winding device (5),
wherein a yarn balloon (14) forming between the spinning tube (4) and the winding tube (6) during the rewinding process is delimited at least in a width direction by means of a balloon delimiting device (18), wherein the balloon delimiting device (18) comprises at least one balloon delimiter (23, 26) with a yarn guiding surface (24, 27), which can be transferred from a rest position (R), in which it does not delimit the yarn balloon (14), into a working position (A), in which it delimits the yarn balloon,
wherein the yarn guiding surface (24, 27) in the working position (A) of the at least one balloon delimiter (23, 26) has a distance (a1, a2) from an axis of rotation (25) of the spinning tube (4),
**characterized in that**
a first part of the yarn (3) located on the spinning tube (4) is rewound onto the winding tube (6),
a measuring variable representing the yarn draw-off force is detected, wherein a position and/or an adjustment travel (s) of a tensioning element (8) of a yarn tensioner (7) is detected as the measuring variable representing the yarn draw-off force,
upon detection of an increase in the yarn draw-off force by a predetermined value, the at least one balloon delimiter (23, 26) of the balloon delimiting device (18) is transferred from the rest position (R) into the working position (A) and **in that** a second part of the yarn (3) located on the spinning tube (4) is then rewound onto the winding tube (6), wherein the yarn balloon (14) is delimited by means of the yarn guiding surface (24, 27).

2. A method for operating a working station (2) of a winding machine (1), in which a yarn (3) is rewound from a cop (22) having a spinning tube (4) onto a winding tube (6) by means of a winding device (5), wherein a yarn balloon (14) forming between the spinning tube (4) and the winding tube (6) during the rewinding process is delimited at least in a width direction by means of a balloon delimiting device (18), wherein the balloon delimiting device (18) comprises a first balloon delimiter (23) with a first yarn guiding surface (24),
wherein a first part of the yarn (3) located on the spinning tube (4) is rewound onto the winding tube (6), wherein the yarn balloon (14) is delimited by means of the first yarn guiding surface (24), wherein the first yarn guiding surface (24) of the balloon delimiter (23) has a first distance (a1) from an axis of rotation (25) of the spinning tube (4) at least during the rewinding of the first part of the yarn (3), **characterized in that**
a measuring variable representing the yarn draw-off force is detected, wherein a position and/or an adjustment travel (s) of a tensioning element (8) of a yarn tensioner (7) is detected as the measuring variable representing the yarn draw-off force, wherein upon detection of an increase in the yarn draw-off force by a predetermined value, the first distance (a1) of the first yarn guiding surface (24) from the axis of rotation (25) of the spinning tube (4) is reduced and **in that** a second part of the yarn (3) located on the spinning tube (4) is then rewound onto the winding tube (6), wherein the yarn balloon (14) is delimited by means of the first yarn guiding surface (27) with a reduced distance (a1) from the axis of rotation (25),
and/or **in that** at least one second balloon delimiter (26) of the balloon delimiting device (18) with a second yarn guiding surface (27) is transferred from a rest position (R), in which it does not delimit the yarn balloon (14), into a working position (A), in which it delimits the yarn balloon, and **in that** a second part of the yarn (3) located on the spinning tube (4) is then rewound onto the winding tube (6), wherein the yarn balloon (14) is delimited by means of the second yarn guiding surface (27).

3. The method according to the preceding claim, **characterized in that** the second yarn guiding surface (27) in the working position (A) of the second balloon delimiter (26) has a second distance (a2) from the axis of rotation (25) of the spinning tube (4), which is smaller than the first distance (a1).

4. The method according to one of the preceding claims, **characterized in that** a limit value (28) for the measuring variable representing the yarn draw-off force is defined and upon exceeding the limit value (28), the balloon delimiter (23, 26) is transferred into its working position (A) and/or the distance (a1, a2) is reduced.

5. The method according to one of the preceding claims, **characterized in that** a permissible fluctuation range (30) of the measuring variable representing the yarn draw-off force is defined and upon exceeding the fluctuation range (30), the balloon delimiter (23, 26) is transferred into its working position (A) and/or the distance (a1, a2) is reduced.

6. A working station (2) of a winding machine (1) for rewinding a yarn (3) from a cop (22) having a spinning tube (4) onto a winding tube (6) by means of a winding device (5),
with a balloon delimiting device (18) for delimiting a yarn balloon (14) forming between the spinning tube (4) and the winding tube (6) during the rewinding process at least in a width direction, wherein the balloon delimiting device (18) includes a first balloon delimiter (23) with a first yarn guiding surface (24), which has a first distance (a1) from an axis of rotation (25) of the spinning tube (4) at least during the rewinding, with a yarn tensioner (7)
and with a control unit (13),
**characterized in that**
at least one detection device (17) for detecting a measuring variable representing the yarn draw-off force is provided, which is in connection with the control unit (13), wherein the detection device detects a position and/or an adjustment travel (s) of a tensioning element (8) of the yarn tensioner (7) as the measuring variable representing the yarn draw-off force,
**in that** the control unit (13) is in connection with the balloon delimiting device (18)
and **in that** upon detection of an increase in the yarn draw-off force by a predetermined value, the first balloon delimiter (23) of the balloon delimiting device (18) can be transferred as a function of a signal of the at least one detection device (17) from a rest position (R), in which it does not delimit the yarn balloon (14), into a working position (A), in which it delimits the yarn balloon (14), or **in that** upon detection of an increase in the yarn draw-off force by a predetermined value, the first distance (a1) of the first yarn guiding surface (24) from the axis of rotation (25) of the spinning tube (4) can be reduced as a function of a signal of the at least one detection device (17)
and/or **in that** the balloon delimiting device (18) includes at least one second balloon delimiter (26) with a second yarn guiding surface (27), which can be transferred upon detection of an increase in the yarn draw-off force by a predetermined value as a function of a signal of the at least one detection device (17) from a rest position (R), in which it does not delimit the yarn balloon (14), into a working position (A), in which it delimits the yarn balloon.

7. The working station (2) according to the preceding claim, **characterized in that** the second yarn guiding surface (27) in the working position (A) of the at least one second balloon delimiter (26) has a second distance (a2) from the axis of rotation (25) of the spinning tube (4), which is smaller than the first distance (a1).

8. The working station (2) according to one of the preceding device claims, **characterized in that** the at least one detection device (17) is a proximity switch or a distance sensor or a detection sensor, in particular an optical sensor (11), or a displacement sensor (11).

9. The working station (2) according to one of the preceding device claims, **characterized in that** the at least one detection device (17) is a control of a drive (9) of the yarn tensioner (7).

10. The working station (2) according to one of the preceding device claims, **characterized in that** the first balloon delimiter (23) and/or the at least one second balloon delimiter (26) is a balloon restraining ring.

11. The working station (2) according to one of the preceding device claims, **characterized in that** the first and/or the at least one second balloon delimiter (23, 26) has at least two delimiting elements (29), which can be moved from a first position (I) into a second position (II).

12. The working station (2) according to one of the preceding device claims, **characterized in that** the first and/or the at least one second balloon delimiter (23) can be transferred into a cop changing position.

## Revendications

1. Procédé pour faire fonctionner un poste de travail (2) d'une machine à bobiner (1), dans lequel un fil (3) est rebobiné d'une canette (22) présentant une douille de filage (4) sur une douille de bobinage (6) au moyen d'un dispositif de bobinage (5),
dans lequel un ballon de fil (14) se formant pendant le processus de rebobinage entre la douille de filage (4) et la douille de bobinage (6) est limité au moins dans une direction de largeur au moyen d'un dispositif de limitation de ballon (18),
dans lequel le dispositif de limitation de ballon (18) comprend au moins un limiteur de ballon (23, 26) avec une surface de guidage de fil (24, 27), qui peut être transféré d'une position de repos (R), dans laquelle il ne limite pas le ballon de fil (14), à une position de travail (A), dans laquelle il limite le ballon de fil,
dans lequel la surface de guidage de fil (24, 27) dans la position de travail (A) de l'au moins un limiteur de ballon (23, 26) présente un écartement (a1, a2) par rapport à un axe de rotation (25) de la douille de filage (4),
**caractérisé en ce**
**qu'**une première partie du fil (3) se trouvant sur la douille de filage (4) est rebobinée sur la douille de bobinage (6),
**qu'**une grandeur de mesure représentant la force d'extraction du fil est détectée, dans lequel une position et/ou une course de déplacement (s) d'un élément de tension (8) d'un tendeur de fil (7) est détectée en tant que grandeur de mesure représentant la force d'extraction du fil, qu'en cas de détection d'une augmentation de la force d'extraction du fil d'une valeur prédéterminée, l'au moins un limiteur de ballon (23, 26) du dispositif de limitation de ballon (18) est transféré de la position de repos (R) à la position de travail (A) et qu'ensuite une deuxième partie du fil (3) se trouvant sur la douille de filage (4) est rebobinée sur la douille de bobinage (6), dans lequel le ballon de fil (14) est limité au moyen de la surface de guidage de fil (24, 27).

2. Procédé pour faire fonctionner un poste de travail (2) d'une machine à bobiner (1), dans lequel un fil (3) est rebobiné d'une canette (22) présentant une douille de filage (4) sur une douille de bobinage (6) au moyen d'un dispositif de bobinage (5),
dans lequel un ballon de fil (14) se formant pendant le processus de rebobinage entre la douille de filage (4) et la douille de bobinage (6) est limité au moins dans une direction de largeur au moyen d'un dispositif de limitation de ballon (18),
dans lequel le dispositif de limitation de ballon (18) comprend un premier limiteur de ballon (23) avec une première surface de guidage de fil (24),
dans lequel une première partie du fil (3) se trouvant sur la douille de filage (4) est rebobinée sur la douille de bobinage (6), dans lequel le ballon de fil (14) est limité au moyen de la première surface de guidage de fil (24), dans lequel la première surface de guidage de fil (24) du limiteur de ballon (23) présente au moins pendant le rebobinage de la première partie du fil (3) un premier écartement (a1) par rapport à un axe de rotation (25) de la douille de filage (4),
**caractérisé en ce**
**qu'**une grandeur de mesure représentant la force d'extraction du fil est détectée, dans lequel une position et/ou une course de déplacement (s) d'un élément de tension (8) d'un tendeur de fil (7) est détectée en tant que grandeur de mesure représentant la force d'extraction du fil, dans lequel en cas de détection d'une augmentation de la force d'extraction du fil d'une valeur prédéterminée, le premier écartement (a1) de la première surface de guidage de fil (24) par rapport à l'axe de rotation (25) de la douille de filage (4) est réduit et qu'ensuite une deuxième partie du fil (3) se trouvant sur la douille de filage (4) est rebobinée sur la douille de bobinage (6), dans lequel le ballon de fil (14) est limité au moyen de la première surface de guidage de fil (27) avec un écartement réduit (a1) par rapport à l'axe de rotation (25) et/ou qu'au moins un deuxième limiteur de ballon (26) du dispositif de limitation de ballon (18) avec une deuxième surface de guidage de fil (27) est transféré d'une position de repos (R), dans laquelle il ne limite pas le ballon de fil (14), à une position de travail (A), dans laquelle il limite le ballon de fil, et qu'ensuite une deuxième partie du fil (3) se trouvant sur la douille de filage (4) est rebobinée sur la douille de bobinage (6), dans lequel le ballon de fil (14) est limité au moyen de la deuxième surface de guidage de fil (27).

3. Procédé selon la revendication précédente, **caractérisé en ce que** la deuxième surface de guidage de fil (27) dans la position de travail (A) du deuxième limiteur de ballon (26) présente un deuxième écartement (a2) par rapport à l'axe de rotation (25) de la douille de filage (4), qui est inférieur au premier écartement (a1).

4. Procédé selon l'une quelconque des revendications précédentes, **caractérisé en ce qu'**une valeur limite (28) pour la grandeur de mesure représentant la force d'extraction du fil est fixée et en cas de dépassement de la valeur limite (28), le limiteur de ballon (23, 26) est transféré dans sa position de travail (A) et/ou l'écartement (a1, a2) est réduit.

5. Procédé selon l'une quelconque des revendications précédentes, **caractérisé en ce qu'**une plage d'evariation admissible (30) de la grandeur de mesure représentant la force d'extraction du fil est fixée et en cas de dépassement de la plage d'evariation (30), le limiteur de ballon (23, 26) est transféré dans sa position de travail (A) et/ou l'écartement (a1, a2) est réduit.

6. Poste de travail (2) d'une machine à bobiner (1) pour rebobiner un fil (3) d'une canette (22) présentant une douille de filage (4) sur une douille de bobinage (6) au moyen d'un dispositif de bobinage (5) avec un dispositif de limitation de ballon (18) pour limiter un ballon de fil (14) se formant pendant le processus de rebobinage entre la douille de filage (4) et la douille de bobinage (6) au moins dans une direction de largeur, dans lequel le dispositif de limitation de ballon (18) comprend un premier limiteur de ballon (23) avec une première surface de guidage de fil (24), qui présente au moins pendant le rebobinage un premier écartement (a1) par rapport à un axe de rotation (25) de la douille de filage (4),
avec un tendeur de fil (7)
et avec une unité de contrôle (13),
**caractérisé en ce**
**qu'**au moins un dispositif de détection (17) est prévu pour détecter une grandeur de mesure représentant la force d'extraction du fil, qui est en connexion avec l'unité de contrôle (13), dans lequel le dispositif de détection détecte une position et/ou une course de déplacement (s) d'un élément de tension (8) du tendeur de fil (7) en tant que grandeur de mesure représentant la force d'extraction du fil,
en ce que l'unité de contrôle (13) est en connexion avec le dispositif de limitation de ballon (18)
et **qu'**en cas de détection d'une augmentation de la force d'extraction du fil d'une valeur prédéterminée, le premier limiteur de ballon (23) du dispositif de limitation de ballon (18) peut être transféré en fonction d'un signal de l'au moins un dispositif de détection (17) d'une position de repos (R), dans laquelle il ne limite pas le ballon de fil (14), à une position de travail (A), dans laquelle il limite le ballon de fil (14) ou qu'en cas de détection d'une augmentation de la force d'extraction du fil d'une valeur prédéterminée, le premier écartement (a1) de la première surface de guidage de fil (24) par rapport à l'axe de rotation (25) de la douille de filage (4) peut être réduit en fonction d'un signal de l'au moins un dispositif de détection (17)
et/ou que le dispositif de limitation de ballon (18) comprend au moins un deuxième limiteur de ballon (26) avec une deuxième surface de guidage de fil (27), qui peut être transféré en cas de détection d'une augmentation de la force d'extraction du fil d'une valeur prédéterminée en fonction d'un signal de l'au moins un dispositif de détection (17) d'une position de repos (R), dans laquelle il ne limite pas le ballon de fil (14), à une position de travail (A), dans laquelle il limite le ballon de fil.

7. Poste de travail (2) selon la revendication précédente, **caractérisé en ce que** la deuxième surface de guidage de fil (27) dans la position de travail (A) de l'au moins un deuxième limiteur de ballon (26) présente un deuxième écartement (a2) par rapport à l'axe de rotation (25) de la douille de filage (4), qui est inférieur au premier écartement (a1).

8. Poste de travail (2) selon l'une quelconque des revendications de dispositif précédentes, **caractérisé en ce que** l'au moins un dispositif de détection (17) est un commutateur de proximité ou un capteur de distance ou un capteur de reconnaissance, en particulier un capteur optique (11), ou un capteur de déplacement (11).

9. Poste de travail (2) selon l'une quelconque des revendications de dispositif précédentes, **caractérisé en ce que** l'au moins un dispositif de détection (17) est un contrôle d'un entraînement (9) du tendeur de fil (7).

10. Poste de travail (2) selon l'une quelconque des revendications de dispositif précédentes, **caractérisé en ce que** le premier limiteur de ballon (23) et/ou l'au moins un deuxième limiteur de ballon (26) est un anneau de rétrécissement de ballon.

11. Poste de travail (2) selon l'une quelconque des revendications de dispositif précédentes, **caractérisé en ce que** le premier et/ou l'au moins un deuxième limiteur de ballon (23, 26) comporte au moins deux éléments de limitation (29), qui peuvent être déplacés d'une première position (I) à une deuxième position (II).

12. Poste de travail (2) selon l'une quelconque des revendications de dispositif précédentes, **caractérisé en ce que** le premier et/ou l'au moins un deuxième limiteur de ballon (23) peut être transféré à une position de changement de canette.
